# EUROPÄISCHE PATENTANMELDUNG

(11) **EP 3 023 378 A1**
(43) Veröffentlichungstag der Anmeldung: **25.05.2016**
(21) Anmeldenummer: 15174600.5
(22) Anmeldetag: 30.06.2015
(51) Int. Cl.: B66B 11/00, E04H 6/28

(54) **BELADUNGSVORRICHTUNG ZUM BELADEN VON FAHRZEUGEN IN EINE AUFZUGKABINE**

(71) Anmelder: Inventio AG, 6052 Hergiswil NW (CH)
(72) Erfinder: WEIBEL, Andre, 6275 Ballwil (CH); WEBER, Stefan, 5524 Niederwil (CH)

(57) **Zusammenfassung**

Es wird eine Beladungsvorrichtung (1) zum Beladen von Fahrzeugen (5) in eine Aufzugkabine (3) beschrieben. Die Beladungsvorrichtung (1) weist wenigstens eine Etagen-Fördereinrichtung (7), welche außerhalb der Aufzugkabine (3) in einem Zugangsbereich (9) zu der Aufzugkabine (3) angeordnet ist, und eine Kabinen-Fördereinrichtung (11), welche innerhalb der Aufzugkabine (3) angeordnet ist, auf. Die Fördereinrichtungen (7, 11) weisen jeweils ein Fördermittel (13a, 13b), welches von einem Antrieb (17a, 17b) anzutreiben ist, und wenigstens einen Fördersteg (15), welcher an dem Fördermittel (13a, 13b) angebracht ist, auf. Die Fördereinrichtungen (7, 11) sind jeweils dazu eingerichtet, mittels der von dem Antrieb (17a, 17b) angetriebenen Fördermittel (13a, 13b) den wenigstens einen Fördersteg (15a, 15b) in einer Bewegungsrichtung (19) parallel zu einem Boden (21) des Zugangsbereichs (9) bzw. der Aufzugkabine (3) derart zu bewegen, dass der Fördersteg (15a, 15b) ein Rad (23, 25) eines Fahrzeugs (5) hintergreifen und das Fahrzeug (5) auf dem Boden (21) entlang eines Rollweges (39) rollend in der Bewegungsrichtung (19) fortbewegen kann. Dabei sind die Fördereinrichtungen (7, 11) derart miteinander fluchtend und eng benachbart zueinander angeordnet, dass ein von der Etagen-Fördereinrichtung (7) hin zu der Kabinen-Fördereinrichtung (11) bewegtes Fahrzeug (5) zumindest derart weit in die Aufzugkabine (3) bewegt wird, dass es von der Kabinen-Fördereinrichtung (11) vollständig in die Aufzugkabine (3) gefördert werden kann. Die Beladungseinrichtung (1) kann Fahrzeuge zuverlässig und schnell automatisiert in die Aufzugkabine ein- und ausladen und kann kostengünstig und mit geringem Eigengewicht bereitgestellt werden.

## Beschreibung

Die vorliegende Erfindung betrifft eine Beladungsvorrichtung, mithilfe derer ein Fahrzeug in eine Aufzugkabine geladen werden kann.

Um Gegenstände und/oder Personen beispielsweise innerhalb eines Gebäudes vertikal zwischen Stockwerken zu befördern, werden typischerweise Aufzuganlagen eingesetzt, bei denen eine Aufzugkabine mithilfe eines Antriebs vertikal verfahren werden kann. In verschiedenen Szenarien kann es erforderlich sein, Kraftfahrzeuge, insbesondere Personenkraftfahrzeuge (PKW), innerhalb eines Gebäudes von einem Stockwerk zu einem anderen Stockwerk zu befördern. Die Aufzugkabine kann dabei eine ausreichende Größe und zulässige Tragkraft aufweisen, um ganze Kraftfahrzeuge befördern zu können.

Während Personen in der Regel problemlos selbständig in die Aufzugkabine ein- und wieder aussteigen können, kann ein Ein- und Ausladen eines Fahrzeuges in eine Aufzugkabine verhältnismäßig schwierig sein.

Zwar ist prinzipiell vorstellbar, dass ein Fahrer ein Kraftfahrzeug angetrieben von dem Motor des Kraftfahrzeugs in eine ausreichend groß dimensionierte Aufzugkabine hinein und nach dem vertikalen Verfahren der Aufzugkabine wieder heraus fahren könnte. Da die Aufzugkabine jedoch im Regelfall nur unwesentlich größer als das Fahrzeug selbst sein dürfte, muss bei einem solchen Ein- und Ausfahren des Fahrzeugs sehr genau manövriert werden, um Beschädigungen an dem Fahrzeug und/oder der Aufzugkabine zu vermeiden. Ferner muss berücksichtigt werden, dass heutige Kraftfahrzeuge meist mit einem Verbrennungsmotor angetrieben werden, so dass bei deren Betrieb Abgase entstehen, welche beim Ein- und Ausfahren des Fahrzeugs aus der Aufzugkabine vorzugsweise abgesaugt werden müssten.

Es ist daher zu bevorzugen, ein Fahrzeug nicht aus fahrzeugeigener Kraft in die Aufzugkabine zu be- und entladen, sondern diesen Vorgang vorzugsweise weitestgehend automatisiert sowie vorzugsweise bei abgestelltem fahrzeugeigenem Motor durchzuführen.

Im Stand der Technik sind Beladungsvorrichtungen zum Beladen von Fahrzeugen in eine Aufzugkabine beispielsweise aus dem Gebiet automatisierter Parkhäuser bekannt.

Beispielsweise ist aus der US 5,024,571 A ein mehrstöckiges Parkhaus bekannt, bei dem ein zu parkendes Fahrzeug auf einer Transportpalette abgestellt werden kann und anschließend auf dieser Transportpalette lagernd automatisiert innerhalb des Parkhauses an eine gewünschte Stelle verfahren werden kann, gegebenenfalls unter Zuhilfenahme einer Aufzuganlage, welche die Transportpalette mitsamt dem darauf lagernden Fahrzeug zu verschiedenen Stockwerken vertikal befördern kann. Allerdings ist ein solches auf Transportpaletten basierendes System verhältnismäßig aufwendig und teuer. Außerdem benötigen die Transportpaletten eigenen Raum innerhalb des Gebäudes, da sie bei Nichtgebrauch zwischengelagert werden müssen. Ferner kann ein Verladen von Fahrzeugen mithilfe solcher Transportpaletten verhältnismäßig langwierig sein, da die Transportpaletten gegebenenfalls zuerst von einem Lager hin zu einer Beladeposition, an der das Fahrzeug wartet, transportiert werden müssen, bevor das Fahrzeug dann auf der Transportpalette lagernd an eine gewünschte Stelle innerhalb des Parkhauses transportiert werden kann.

Ein anderer Ansatz ist in EP 0 445 712 B1 beschrieben. Bei dem dort vorgeschlagenen unterirdischen Parkhaus werden Fahrzeuge mithilfe von lasttragenden Förderbändern automatisiert transportiert. Dabei steht das Fahrzeug mit seinen Rädern und somit mit seinem Gewicht auf einem Förderband. Dementsprechend muss das Förderband sehr robust ausgestaltet sein. Mit solchen Förderbändern ausgestattete Anlagen sind daher verhältnismäßig teuer und/oder schwer.

Es kann daher ein Bedarf an einer Beladungsvorrichtung bestehen, mithilfe derer ein Fahrzeug automatisiert in eine Aufzugkabine einer Aufzuganlage be- und/oder entladen werden kann und die verhältnismäßig kostengünstig, klein bauend, wartungsarm und/oder von geringem Gewicht ist. Ferner kann ein Bedarf an einer Aufzuganlage mit einer solchen Beladungsvorrichtung bestehen.

Solchen Bedürfnissen kann durch den Gegenstand der unabhängigen Ansprüche entsprochen werden. Vorteilhafte Ausführungsformen sind in den abhängigen Ansprüchen definiert.

Gemäß einem ersten Aspekt der Erfindung wird eine Beladungsvorrichtung zum Beladen von Fahrzeugen in eine Aufzugkabine vorgeschlagen, wobei die Beladungsvorrichtung wenigstens eine Etagen-Fördereinrichtung sowie eine Kabinen-Fördereinrichtung aufweist. Die Etagen-Fördereinrichtung ist außerhalb der Aufzugkabine in einem Zugangsbereich zu der Aufzugskabine angeordnet. Die Kabinen-Fördereinrichtung ist innerhalb der Aufzugkabine angeordnet. Sowohl die Etagen-Fördereinrichtung als auch die Kabinen-Fördereinrichtung weisen jeweils ein Fördermittel auf, welches von einem Antrieb wie beispielsweise einem Elektromotor anzutreiben ist, sowie wenigstens einen Fördersteg, welcher an dem Fördermittel angebracht ist. Sowohl die Etagen-Fördereinrichtung als auch die Kabinen-Fördereinrichtung ist jeweils dazu eingerichtet, mittels der von dem Antrieb angetriebenen Fördermittel den wenigstens einen Fördersteg in einer Bewegungsrichtung parallel zu einem Boden des Zugangsbereichs beziehungsweise der Aufzugkabine derart zu bewegen, dass der Fördersteg ein Rad eines Fahrzeugs hintergreifen und das Fahrzeug auf dem Boden entlang eines Rollweges rollend in der Bewegungsrichtung fortbewegen kann. Die Etagen-Fördereinrichtung und die Kabinen-Fördereinrichtung sind dabei vorzugsweise derart ausgestaltet und insbesondere derart miteinander fluchtend und eng benachbart zueinander angeordnet, dass ein von der Etagen-Fördereinrichtung hin zu der Kabinen-Fördereinrichtung bewegtes Fahrzeug mindestens derart weit in die Aufzugkabine bewegt wird, dass es von der Kabinen-Fördereinrichtung vollständig in die Aufzugkabine gefördert werden kann.

Gemäß einem zweiten Aspekt der Erfindung wird eine Aufzuganlage vorgeschlagen, welche eine vertikal verfahrbare Aufzugkabine, wenigstens einen Zugangsbereich zu der Aufzugkabine sowie eine in der Aufzugkabine und dem Zugangsbereich angeordnete Beladungsvorrichtung gemäß einer Ausführungsform des zuvor genannten ersten Aspektes der Erfindung umfasst.

Mögliche Merkmale und Vorteile von Ausführungsformen der Erfindung können unter anderem als auf nachfolgend beschriebenen Ideen und Erkenntnissen beruhend angesehen werden.

Wie einleitend angemerkt, können bei herkömmlichen Beladungsvorrichtungen zum Beladen von Fahrzeugen in eine Aufzugkabine erhebliche Kosten und/oder Aufwand dadurch auftreten, dass beispielsweise spezielle Transportpaletten bereit gehalten werden müssen beziehungsweise lasttragende Förderbänder ausreichend mechanisch stabil ausgelegt sein müssen.

Für die hierin angegebene Beladungsvorrichtung wird daher vorgeschlagen, dass sowohl im Innern der Aufzugkabine als auch in einem Zugangsbereich der Aufzugkabine außerhalb derselben, das heißt beispielsweise innerhalb einer Etage eines Gebäudes und angrenzend an einen die Aufzugkabine aufnehmenden Aufzugschacht, jeweils eine Fördereinrichtung vorgesehen ist. Gegebenenfalls kann in mehreren oder allen Etagen eines Gebäudes jeweils eine Etagen-Fördereinrichtung vorgesehen sein. Jede einzelne der Kabinen- und Etagen-Fördereinrichtungen kann dabei ähnlich wie Fördervorrichtungen ausgestaltet sein, wie sie beispielsweise bei Waschstraßen dazu verwendet werden, um ein Fahrzeug automatisiert durch die Waschstraße hindurch zu befördern und wie sie beispielhaft in US 4,374,496 beschrieben sind.

Die Etagen-Fördereinrichtung wie auch die Kabinen- Fördereinrichtung kann hierzu jeweils ein Fördermittel aufweisen, welches von einem Antrieb angetrieben werden kann. Als Antrieb kommen beispielsweise Motoren, insbesondere in Form von Elektromotoren, in Frage. Der Antrieb kann, braucht aber nicht zwingend, Teil einer der Fördereinrichtungen sein. Die Fördermittel können beispielsweise als umlaufende Endlosfördermittel ausgestaltet sein. Insbesondere kann ein Fördermittel mithilfe einer oder mehrerer Ketten, Riemen, Bändern oder Seilen ausgebildet sein, welche beispielsweise als geschlossener Ring und über Umlenkrollen verlaufend ausgestaltet sein können. Die Fördermittel können somit zumindest in Teilbereichen derart ausgestaltet sein, dass sie sich, angetrieben durch den Antrieb, vorzugsweise in einer linearen Bewegungsrichtung bewegen lassen.

An einem Fördermittel ist wenigstens ein Fördersteg angebracht. Vorzugsweise sind an dem Fördermittel mehrere Förderstege beabstandet zueinander angebracht, wobei ein Abstand zwischen in Bewegungsrichtung benachbarten Förderstegen z.B. wenige Meter sein kann. Die Förderstege können dabei mithilfe geeignet ausgebildeter Arme, Befestigungsbereiche und evtl. daran angebrachten Rollen derart ausgestaltet sein, dass sie im Regelfall nach oben und/oder seitlich von dem Fördermittel abragen und zusammen mit dem Fördermittel entlang der Bewegungsrichtung beziehungsweise parallel zu dieser bewegt werden können.

Insbesondere aufgrund dieser von dem Fördermittel abragenden Ausgestaltung der Förderstege kann jeder einzelne Fördersteg ein Rad eines zu transportierenden Fahrzeugs von unten und/oder von der Seite her hintergreifen. Das hintergriffene Rad kann dabei auf einem Bereich des Bodens der Aufzugkabine beziehungsweise des Zugangsbereichs angrenzend an die Fördereinrichtung beziehungsweise deren Fördermittel stehen. Mithilfe des das Rad des Fahrzeugs hintergreifenden Fördersteges kann das Fahrzeug dann auf dem Boden rollend entlang eines Rollweges in der Bewegungsrichtung fortbewegt werden, indem der das Rad hintergreifende Fördersteg von dem daran angebrachten Fördermittel in einer entsprechenden Richtung vorzugsweise parallel zu der Bewegungsrichtung bewegt wird.

Die Fördereinrichtung kann somit mithilfe des das Rad hintergreifenden Förderstegs das gesamte Fahrzeug in der gewünschten Bewegungsrichtung fortbewegen, ohne dass die Fördereinrichtung selbst auch dem Gewicht des Fahrzeugs standhalten müsste. Stattdessen braucht die Fördereinrichtung lediglich eine zum weitgehend horizontalen Fortbewegen des Fahrzeugs aufzuwendende Kraft aufbringen und dieser Kraft standhalten. Anforderungen an eine mechanische Stabilität der Fördereinrichtung können somit verhältnismäßig gering bleiben.

Zudem kann bei der vorgeschlagenen Erfindung der Fahrer im Fahrzeug sitzen bleiben und dieses erst beim Erreichen der Etage beziehungsweise beim Erreichen der für das Fahrzeug vorgesehenen Parkposition verlassen, da das Fahrzeug auf dem Boden der Etage steht und nicht auf einer Transportpalette oder einem Förderband, das gegebenenfalls die Ausstiegshöhe wesentlich erhöht.

Da eine einzelne Fördereinrichtung, wie sie vorangehend beschrieben wurde, regelmäßig lediglich in der Lage ist, ein Fahrzeug entlang eines Rollweges fortzubewegen, der im Wesentlichen einer Längserstreckung der Fördereinrichtung selbst entspricht, kann es zum Beladen von Fahrzeugen in eine Aufzugkabine im Allgemeinen nicht genügen, lediglich in der Aufzugkabine oder lediglich in einem Zugangsbereich zu der Aufzugkabine eine Fördereinrichtung vorzusehen. Stattdessen wird vorgeschlagen, sowohl in der Aufzugkabine als auch in dem Zugangsbereich jeweils eine Fördereinrichtung vorzusehen. Jede der Fördervorrichtungen ist dabei derart ausgestaltet und relativ zu der anderen Fördervorrichtung fluchtend und eng benachbart zu dieser angeordnet, dass ein beispielsweise in dem Zugangsbereich von der dortigen Etagen-Fördereinrichtung zu bewegendes Fahrzeug zunächst hin zu der Aufzugkabine bewegt werden kann und zwar von der Etagen-Fördereinrichtung nicht vollständig in die Aufzugkabine hinein bewegt werden kann, jedoch zumindest derart weit in die Aufzugkabine bewegt werden kann, dass quasi nach einer Übergabe an die Kabinen-Fördereinrichtung diese Kabinen-Fördereinrichtung dann in der Lage ist, das Fahrzeug vollständig in die Aufzugkabine hinein zu bewegen.

Auch in umgekehrter Richtung sollen die Kabinen-Fördereinrichtung und die Etagen-Fördereinrichtung entsprechend ausgebildet und fluchtend und eng benachbart zueinander angeordnet sein, dass ein in der Aufzugkabine befindliches Fahrzeug zunächst von der Kabinen-Fördereinrichtung teilweise aus der Kabine heraus bewegt werden kann und dann von der Etagen-Fördereinrichtung übernommen und vollständig aus der Aufzugkabine hin zu einem Zugangsbereich zu der Aufzugkabine bewegt werden kann.

Der Rollweg, entlang dem die Etagen-Fördereinrichtung ein Rad des Fahrzeugs über den Boden in dem Zugangsbereich bewegen kann, sollte hierzu vorzugsweise innerhalb akzeptabler Toleranzen mit einem entsprechenden Rollweg, entlang dem die Kabinen-Fördereinrichtung das Fahrzeug dann über den Boden der Aufzugkabine bewegen kann, fluchten. Beispielsweise sollte ein seitlicher Versatz zwischen diesen beiden Rollwegen vorzugsweise kleiner als 15cm, stärker bevorzugt kleiner als 5cm, sein. Ein Winkelversatz der beiden Rollwege sollte vorzugsweise kleiner als 10°, stärker bevorzugt kleiner als 3°, sein.

Außerdem sollten die Etagen-Fördereinrichtung und die Kabinen-Fördereinrichtung ausreichend nah zueinander benachbart angeordnet sein, so dass ein von der Etagen-Fördereinrichtung hin zu der Aufzugkabine bewegtes Fahrzeug zumindest so weit in die Aufzugkabine bewegt werden kann, dass ein Rad des Fahrzeugs dort von der Kabinen-Fördereinrichtung hintergriffen und das Fahrzeug auf diese Weise vollständig in die Aufzugkabine befördert werden kann. Hierzu sollte beispielsweise ein zur Aufzugkabine gerichtetes Ende der Etagen-Fördereinrichtung nahe einem zum Ausgang der Aufzugkabine gerichteten Ende der Kabinen-Fördereinrichtung angeordnet sein. Beispielsweise sollte ein Abstand zwischen diesen beiden Enden der Etagen-Fördereinrichtung einerseits und der Kabinen-Fördereinrichtung andererseits signifikant kleiner sein als ein Radabstand eines typischen zu fördernden Fahrzeugs, beispielsweise kleiner als 2m, vorzugsweise kleiner als 1m.

Bei derart fluchtend und eng zueinander benachbart angeordneten Etagen- und Kabinen-Fördereinrichtungen kann zum Beispiel beim Beladen eines Fahrzeugs in eine Aufzugkabine zunächst ein Fördersteg der Etagen-Fördereinrichtung ein Hinterrad des Fahrzeugs hintergreifen und dieses in Fahrtrichtung hin in eine offenstehende Aufzugkabine bewegen. Das Hinterrad wird dabei so lange bewegt, bis das Hinterrad zwar am Ende der Etagen-Fördereinrichtung ankommend noch im Zugangsbereich zu der Aufzugkabine angeordnet ist, ein Vorderrad desselben Fahrzeugs sich jedoch bereits innerhalb der Aufzugkabine befindet und dort von einem Fördersteg der Kabinen-Fördereinrichtung hintergriffen werden kann. Die Kabinen-Fördereinrichtung kann somit das Fahrzeug dann an dessen Vorderrad vollständig in die Kabine hinein bewegen.

Nachdem die Aufzugkabine anschließend beispielsweise in ein anderes Stockwerk gefahren wurde, können die Kabinen-Fördereinrichtung und eine dort vorgesehene weitere Etagen-Fördereinrichtung in umgekehrter Weise zusammenwirken und so das Fahrzeug aus der Aufzugkabine entladen. Dabei kann die Kabinen-Fördereinrichtung beispielsweise das Fahrzeug zunächst das Vorderrad hintergreifend leicht aus der Aufzugkabine heraus bewegen, um anschließend mit demselben oder einem anderen Fördersteg das Hinterrad des Fahrzeugs zu hintergreifen und das Fahrzeug dann weiter aus der Aufzugkabine heraus zu bewegen, bis schließlich ein Fördersteg der dortigen Etagen-Fördereinrichtung das Vorderrad des Fahrzeugs hintergreifen kann und das Fahrzeug dann vollständig aus der Aufzugkabine heraus bewegen kann. Statt das Fahrzeug vorwärts aus der Aufzugkabine herauszubewegen, kann das Fahrzeug selbstverständlich auch rückwärts aus der Aufzugkabine herausbewegt werden.

Um mithilfe der Beladungsvorrichtung sowohl ein Fahrzeug von einem Zugangsbereich kommend in die Aufzugkabine einladen zu können als auch aus der Aufzugkabine hin zu einem davor liegenden Zugangsbereich außerhalb der Aufzugkabine ausladen zu können, sollten die Etagen-Fördereinrichtung und die Kabinen-Fördereinrichtung jeweils dazu eingerichtet sein, mittels der von dem Antrieb angetriebenen Fördermitteln den wenigstens einen Fördersteg in zwei Bewegungsrichtungen parallel und antiparallel zu einem Boden des Zugangsbereichs beziehungsweise der Aufzugkabine derart zu bewegen, dass der Fördersteg ein Rad des Fahrzeugs hintergreifen und das Fahrzeug auf dem Boden entlang des Rollweges rollend in die Bewegungsrichtung sowie entgegen der Bewegungsrichtung fortbewegen kann.

Mit anderen Worten sollten, im Gegensatz zu Fördereinrichtungen, wie sie typischerweise bei beispielsweise Waschanlagen eingesetzt werden, wo sie Fahrzeuge stets nur in einer Richtung bewegen brauchen, die Etagen-Fördereinrichtung und die Kabinen-Fördereinrichtung geeignet dazu ausgelegt sein, ein Fahrzeug in beide entgegengesetzten Richtungen entlang von von den jeweiligen Fördereinrichtungen bedienten Rollwegen bewegen zu können.

Dies kann beispielsweise unter anderem erfordern, dass ein Fördermittel einer Fördereinrichtung von einem zugehörigen Antrieb in entgegengesetzte Richtungen bewegt werden kann.

Außerdem kann es erforderlich sein, dass ein an dem Fördermittel angebrachter Fördersteg sowohl in die Bewegungsrichtung als auch entgegengesetzt der Bewegungsrichtung belastet werden kann und somit ein Fahrzeug durch Hintergreifen eines von dessen Rädern sowohl in die Aufzugkabine hinein als auch aus der Aufzugkabine hinaus bewegen kann. Anders ausgedrückt kann der Fördersteg derart an dem Fördermittel angebracht sein, dass er in Bewegungsrichtung sowohl auf Zug als auch auf Druck belastet werden kann.

Selbstverständlich kann der Etagen-Fördereinrichtung eine weitere Fördereinrichtung anschließen, die das Fahrzeug von der Etagen-Fördereinrichtung übernimmt und in eine dem Fahrzeug zugewiesene Parkposition transportiert. Dadurch wird der Bereich der Etagen-Fördereinrichtung freigegeben, um ein weiteres Fahrzeug aus der Aufzugskabine auf diese Etage zu entladen.

Gemäß einer Ausführungsform ist die Etagen-Fördereinrichtung und/oder die Kabinen-Fördereinrichtung dazu eingerichtet, den wenigstens einen Fördersteg temporär in einem zugehörigen Boden des Zugangsbereichs beziehungsweise der Kabine zu versenken.

Unter einem solchen "Versenken" kann hierbei verstanden werden, dass der Fördersteg nicht mehr über den Boden hinaus nach oben abragt. Hierdurch kann beispielsweise vermieden werden, dass in Zeiträumen, in denen die Beladungsvorrichtung nicht benötigt wird, Förderstege der Etagen-Fördereinrichtung beziehungsweise der Kabinen-Fördereinrichtung störend nach oben von einem dortigen Boden abragen und beispielsweise dort befindliche Personen oder Fahrzeuge bei ihren Bewegungen behindern.

Gemäß einer Ausführungsform weist die Etagen-Fördereinrichtung und/oder die Kabinen-Fördereinrichtung eine seitliche Leiteinrichtung auf, um Räder eines von der jeweiligen Fördereinrichtung entlang des Rollweges bewegten Fahrzeugs seitlich zu führen.

Durch eine Möglichkeit, Räder eines zu bewegenden Fahrzeugs beim Beladen in die Aufzugkabine hinein beziehungsweise aus der Aufzugkabine heraus entlang eines entsprechenden Rollweges seitlich zu führen, kann eine Automatisierung des Beladevorgangs vereinfacht werden. Beispielsweise kann das Fahrzeug zunächst von einem Fahrer an einem Anfang einer Etagen-Fördereinrichtung grob auf dieser positioniert werden. Die Etagen-Fördereinrichtung kann dann ein Rad des Fahrzeugs hintergreifen und das Fahrzeug sukzessive hin zu der Kabine befördern. Dabei können das hintergriffene Rad und/oder weitere Räder des Fahrzeugs mithilfe der Leiteinrichtung seitlich geführt werden, so dass die Räder entlang eines gewünschten Rollweges ausgerichtet werden können und damit das gesamte Fahrzeug quer zu seiner Bewegungsrichtung entlang des Rollweges genau positioniert werden kann. Das Fahrzeug kann dadurch positionsgenau in die Aufzugkabine befördert werden, wobei ein Risiko von Beschädigungen des Fahrzeugs und/oder der Aufzugkabine aufgrund von seitlichen Kollisionen zwischen diesen beiden Komponenten minimiert sein kann.

Gegebenenfalls kann an einem oder beiden nach außen gerichteten Enden der Etagen-Fördereinrichtung eine trichterartige Aufweitung der Leiteinrichtung vorgesehen sein, um ein Einfahren eines Fahrzeugs in die Etagen-Fördereinrichtung zu vereinfachen. Ergänzend oder alternativ können auch an der Kabinen-Fördereinrichtung solche trichterartigen Aufweitungen vorgesehen sein.

Die Leiteinrichtung kann als über einen jeweiligen Boden des Zugangsbereichs beziehungsweise der Aufzugkabine nach oben abragende und parallel zu dem Rollweg verlaufende Schiene ausgebildet sein. Eine solche Schiene kann einfach und kostengünstig realisiert werden und dabei eine strukturelle Robustheit aufweisen, die ein ausreichendes seitliches Führen von Rädern eines zu bewegenden Fahrzeugs ermöglichen kann. Beispielsweise kann die Schiene wenige Zentimeter, beispielsweise weniger als 20cm, vorzugsweise weniger als 10cm oder 5cm, nach oben über den Boden, über den Räder des Fahrzeugs entlang des Rollweges bewegt werden sollen, abragen. Die Schienen können, ebenso wie der Rollweg, vorzugsweise linear sein. Dabei können die Schienen vorzugsweise von einem Anfang des Rollweges kontinuierlich bis zu einem Ende des Rollweges reichen.

Die Etagen-Fördereinrichtung und/oder die Kabinen-Fördereinrichtung können dazu eingerichtet sein, die Leiteinrichtung temporär im jeweiligen Boden zu versenken. Hierzu können, ähnlich wie bei den weiter oben beschriebenen versenkbaren Förderstegen, in entsprechenden Bereichen eines Bodens im Zugangsbereich beziehungsweise in der Aufzugkabine geeignete Vertiefungen vorgesehen sein, in denen die Leiteinrichtung aufgenommen werden kann, um sie temporär zu versenken. Im versenkten Zustand ragt die Leiteinrichtung dann vorzugsweise nicht mehr über den jeweiligen Boden hinaus nach oben ab und kann somit beispielsweise nicht mehr Bewegungen von sich dort bewegenden Personen oder Fahrzeugen behindern.

Gemäß einer Ausführungsform weist die Beladungsvorrichtung ferner eine Synchronisierungseinrichtung auf, um die Etagen-Fördereinrichtung und die Kabinen-Fördereinrichtung synchronisiert miteinander zu betreiben.

Unter einem synchronisierten Betrieb kann dabei verstanden werden, dass die Etagen-Fördereinrichtung und die Kabinen-Fördereinrichtung derart betrieben werden, dass beim Be- beziehungsweise Entladen eines Fahrzeugs in beziehungsweise aus der Aufzugkabine eine Art Übergabe des Fahrzeugs zwischen der Etagen-Fördereinrichtung und der Kabinen-Fördereinrichtung möglichst zügig erfolgen kann.

Hierzu können jeweilige Antriebe, die die Fördermittel der jeweiligen Fördereinrichtungen antreiben, geeignet angesteuert werden und/oder die Förderstege an geeigneten Positionen an den Fördermitteln angebracht werden, so dass sobald zum Beispiel ein Fahrzeug von der Etagen-Fördereinrichtung ausreichend weit in die Aufzugkabine hinein bewegt wurde, zeitnah, das heißt beispielsweise innerhalb weniger Sekunden, vorzugsweise innerhalb weniger als 2s, ein Fördersteg der Kabinen-Fördereinrichtung ein Rad des Fahrzeugs hintergreift, um das Fahrzeug dann vollständig in die Kabine hinein zu bewegen.

Bei einem solchen synchronisierten Betrieb der Etagen- und Kabinen-Fördereinrichtungen kann eine Beladedauer, die benötigt wird, um ein Fahrzeug in die Aufzugkabine ein- beziehungsweise auszuladen, minimiert werden. Dies kann auch Wartezeiten für das Verladen von anderen Fahrzeugen beispielsweise innerhalb eines Parkhauses verringern.

Zudem muss nicht jede Fördereinrichtung einen eigenen Antrieb beinhalten. Die Beladungsvorrichtung kann auch derart ausgestaltet sein, dass beispielsweise nur die Kabinen-Fördereinrichtung einen Antrieb aufweist. Zum Antreiben der Etagen-Fördereinrichtungen weist die Beladungsvorrichtung eine Kupplung auf, mittels der die Etagen-Fördereinrichtung und die Kabinen-Fördereinrichtung bei benachbarter Anordnung mechanisch koppelbar sind. Selbstverständlich können auch alle Etagen-Fördereinrichtungen jeweils einen Antrieb aufweisen, der bei benachbarter Anordnung mittels einer Kupplung mit der Kabinen-Fördereinrichtung gekoppelt wird und diese antreibt. Unter benachbarter Anordnung ist diejenige Lage der Aufzugskabine zu einer Etage zu verstehen, an welcher ein Kabinenboden der Aufzugskabine mit einem Etagenboden der Etage fluchtend angeordnet ist und beladen werden kann.

Gemäß einer Ausführungsform kann die Beladungsvorrichtung ferner eine Absaugvorrichtung zum Absaugen von Abgasen des zu verladenden Fahrzeugs aufweisen.

Die Absaugvorrichtung kann beispielsweise ein unter Unterdruck zu setzendes Kanalsystem aufweisen, mithilfe dessen von einem Fahrzeug ausgestoßene Abgase abgesaugt und beispielsweise aus einem Gebäude heraus geleitet werden können. Die Absaugvorrichtung kann eine oder mehrere Absaugöffnungen in der Aufzugkabine und/oder angrenzend an den Zugangsbereich außerhalb der Aufzugkabine aufweisen. Mithilfe der Absaugvorrichtung kann beispielsweise verhindert werden, dass Abgase eines versehentlich oder absichtlich nicht abgestellten Verbrennungsmotors eines zu befördernden Fahrzeugs sich innerhalb eines Gebäudes oder gar innerhalb einer relativ kleinvolumigen Aufzugkabine anreichern und schlimmstenfalls dort befindliche Personen schädigen können. Ferner kann die Absaugvorrichtung wirkungsvoll Restabgase entfernen, die trotz abgestelltem Verbrennungsmotor noch aus dem Auspuffsystem des Fahrzeuges austreten können.

Vorzugsweise kann die Beladungsvorrichtung dazu ausgelegt sein, das Fahrzeug automatisiert an eine Position zu bewegen, an der ein Auspuff des Fahrzeugs benachbart zu einer Ansaugöffnung der Absaugvorrichtung angeordnet ist.

Hierzu kann die Beladungsvorrichtung beispielsweise über Vorkehrungen verfügen, die erkennen lassen, wo sich der Auspuff eines zu befördernden Fahrzeugs befindet. Solche Vorkehrungen können beispielsweise Kameras, Infrarotsensoren, Gassensoren oder ähnliches umfassen. Sobald erkannt wurde, wo sich der Auspuff des Fahrzeugs befindet, kann die Beladungsvorrichtung dazu ausgelegt sein, das Fahrzeug mithilfe ihrer Fördereinrichtungen in eine Position zu bewegen, an der der Auspuff sich nahe zu einer benachbarten Ansaugöffnung der Absaugvorrichtung befindet. Die Ansaugöffnung kann hierbei statisch positioniert sein. Alternativ kann die Absaugvorrichtung der Beladungsvorrichtung derart ausgelegt sein, dass deren Ansaugöffnung verlagert werden kann und nach Erkennen der Position des Auspuffs des Fahrzeugs an eine geeignete Stelle verfährt. Ein Abstand zwischen dem Auspuff des Fahrzeugs und der Ansaugöffnung der Absaugvorrichtung sollte hierbei vorzugsweise geeignet gewählt sein, um ausgestoßene Abgase möglichst vollständig absaugen zu können. Beispielsweise kann die Ansaugöffnung in einem Abstand weniger als 1m, vorzugsweise weniger als 0.5m, besonders bevorzugt weniger als 0,2m zum Auslass des Auspuffs des Fahrzeugs benachbart angeordnet sein. Auch eine Absaugrate, mit der die Absaugvorrichtung Abgase absaugen kann, sollte einer typischen Ausstoßrate von Abgasen aus dem Auspuff eines Fahrzeugs entsprechend gewählt sein.

Gemäß einer Ausführungsform ist ein Boden der Aufzugkabine mitsamt der Kabinen-Fördereinrichtung und einem darauf stehenden Fahrzeug in einer horizontalen Ebene drehbar ausgelegt. Dies kann beispielsweise bei Aufzuganlagen vorteilhaft sein, bei denen mehrere Zugangsbereiche innerhalb einer Etage sternförmig um einen Aufzugschacht herum angeordnet sind, so dass mit der Aufzugkabine beförderte Fahrzeuge zu einem dieser Zugangsbereiche wählbar ausgeladen werden können, je nachdem, in welche Orientierung der Boden der Aufzugkabine horizontal gedreht wurde.

Gemäß einer weiteren Ausführungsform weist die Beladungsvorrichtung ferner eine Erkennungseinrichtung auf, die dazu in der Lage ist, Merkmale, die ein Fahrzeug eindeutig kennzeichnen können, zu erkennen.

Beispielsweise kann die Erkennungseinrichtung über eine Kamera verfügen, welche ein Nummernschild des Fahrzeugs aufnehmen kann, so dass durch entsprechende Datenverarbeitung auf eine Identität des Fahrzeugs rückgeschlossen werden kann. Alternativ kann die Erkennungseinrichtung andere Detektionsmittel einsetzten, beispielsweise andere optisch, akustisch, elektrisch, induktiv, etc. arbeitende Detektionsmittel einsetzen, um anhand eindeutig kennzeichnender Merkmale die Identität des Fahrzeugs erkennen zu können.

Sobald die Identität des Fahrzeugs erkannt wurde, kann die Beladungsvorrichtung das Fahrzeug beispielsweise automatisiert geeignet in die Aufzugskabine einbeziehungsweise ausladen, wobei beispielsweise Abmessungen das Fahrzeugs oder anderen Eigenschaften des Fahrzeugs individuell Rechnung getragen werden kann. Eine Information über die Identität des Fahrzeugs kann ferner beispielsweise an die Aufzuganlage weitergeleitet werden, so dass diese das Fahrzeug automatisiert beispielsweise in ein gewünschtes Stockwerk fahren kann.

Es wird darauf hingewiesen, dass einige der möglichen Merkmale und Vorteile der Erfindung hierin mit Bezug auf unterschiedliche Ausführungsformen beschrieben sind. Ein Fachmann erkennt, dass die Merkmale in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
- Figur 1: zeigt eine Längsschnittansicht durch eine Aufzuganlage mit einer Beladungsvorrichtung gemäß einer Ausführungsform der vorliegenden Erfindung;
- Figur 2: zeigt eine Vergrößerung des Bereichs "A" aus Figur 1;
- Figur 3: zeigt eine Querschnittansicht auf einen Teilbereich der Beladungsvorrichtung der Aufzuganlage aus Figur 1; und
- Figur 4: zeigt eine Draufsicht auf die Beladungsvorrichtung der Aufzuganlage aus Figur 1.

Die Figuren sind lediglich schematisch und nicht maßstabsgetreu. Gleiche Bezugszeichen bezeichnen in den verschiedenen Figuren gleiche oder gleichwirkende Merkmale.

Figur 1 zeigt Komponenten einer Aufzuganlage 100, welche mit einer Beladungsvorrichtung 1 ausgestattet ist. Die Aufzuganlage 100 kann beispielsweise innerhalb eines Parkhauses dazu dienen, Fahrzeuge in vertikaler Richtung zwischen Stockwerken zu befördern. Alternativ wurden von Besitzern von Luxusapartments in Hochhäusern bereits Wünsche geäußert, ihr Fahrzeug direkt in ihrer Wohnung besteigen beziehungsweise verlassen zu können, das heißt mit ihrem Fahrzeug zusammen mithilfe einer Aufzuganlage 100 ihr Apartment verlassen beziehungsweise zu diesem zurückkehren zu können. Die Aufzuganlage 100 verfügt hierzu über eine geräumige Aufzugkabine 3, in der ein Fahrzeug 5 ausreichend Platz findet und welche mithilfe von Tragmitteln 102 beispielsweise in Form von Seilen oder Riemen innerhalb eines Aufzugschachts 104 vertikal bewegt werden kann.

Um das Fahrzeug einfach, sicher und komfortabel in die Aufzugkabine 3 ein- und ausladen zu können, wird für die Aufzuganlage 100 eine Beladungsvorrichtung 1 vorgesehen. Mithilfe der Beladungsvorrichtung 1 kann das Fahrzeug 5 automatisiert in die und aus der Aufzugkabine 3 bewegt werden, wobei beispielsweise Kollisionen zwischen dem Fahrzeug 5 und der Aufzugkabine 3 vermieden werden können. Außerdem braucht ein fahrzeugeigener Verbrennungsmotor während eines Beladungsvorgangs nicht zu laufen beziehungsweise wenn dieser dennoch läuft, können dessen Abgase gezielt abgesaugt werden.

Die Beladungsvorrichtung 1 verfügt über zwei separate Fördereinrichtungen 7, 11.

Eine Etagen-Fördereinrichtung 7 ist in einem Zugangsbereich 9 zu der Aufzugkabine 3 angeordnet. Der Zugangsbereich 9 kann somit ein im Regelfall statischer Bereich eines Gebäudes sein. Gegebenenfalls können innerhalb des Gebäudes mehrere Zugangsbereiche 9 vorgesehen sein, beispielsweise im Bereich einer Einfahrt in das Gebäude hin zu der Aufzugkabine 3 und ergänzend in weiteren Stockwerken beispielsweise hin zu Parkflächen oder Garagen von Apartments innerhalb des Gebäudes.

Eine Kabinen-Fördereinrichtung 11 ist innerhalb der Aufzugkabine 3 angeordnet. Die Kabinen-Fördereinrichtung 11 lässt sich somit zusammen mit der Aufzugkabine 3 innerhalb des Gebäudes vertikal verfahren. Insbesondere kann die Kabinen-Fördereinrichtung 11 getrennt von der Etagen-Fördereinrichtung 7 verfahren und betrieben werden.

Sowohl die Etagen-Fördereinrichtung 7 als auch die Kabinen-Fördereinrichtung 11 verfügen über zumindest ein Fördermittel 13a, 13b. Im dargestellten Beispiel ist das Fördermittel 13a, 13b als umlaufende endlose Kette dargestellt, kann jedoch auch in Form anderer Fördermittel wie beispielsweise Riemen, Bändern, Seilen oder ähnlichem implementiert sein. Jedes der Fördermittel 13a, 13b kann über einen Antrieb 17a, 17b angetrieben werden, um sich entlang einer Bewegungsrichtung 19 oder entgegengesetzt zu dieser zu bewegen. Im dargestellten Beispiel sind die Fördermittel 13a, 13b jeweils über Umlenkrollen 27 geführt und teilweise von Führungsblechen 29 abgestützt, wobei jeweils eine der Umlenkrollen 27 von einem als Antrieb 17a, 17b dienenden Elektromotor angetrieben wird.

Im dargestellten Beispiel verfügt sowohl die Etagen-Fördereinrichtung 7 als auch die Kabinen-Fördereinrichtung 11 über einen eigenen Antrieb 17a, 17b. Es ist jedoch auch vorstellbar, dass beispielsweise ein in der Aufzugkabine 3 für die dortige Kabinen-Fördereinrichtung 11 vorgesehener Antrieb 17a auch an eine Etagen-Fördereinrichtung 7 ankoppelt und dort deren Fördermittel 13b antreibt, oder umgekehrt.

An den Fördermitteln 13a, 13b sind in gewissen Abständen entlang der Bewegungsrichtung 19 Förderstege 15a, 15b angebracht. Wie in der vergrößerten Darstellung aus Figur 2 gut zu erkennen, verfügt jeder Fördersteg 15a, 15b über einen Holm 33, der an dem kettenartigen Fördermittel 13a, 13b befestigt ist und von dem in horizontaler Richtung verlaufenden Fördermittel 13a, 13b vertikal nach oben absteht. An einem frei tragenden Ende des Holms 33 ist eine Rolle 35 vorgesehen. Mithilfe dieser Rolle 35 kann der Fördersteg 15a, 15b ein Vorderrad 23 oder ein Hinterrad 25 des Fahrzeugs 5 hintergreifen. Wenn das Fördermittel 13a, 13b mithilfe des Antriebs 17a, 17b dann in die gewünschte Bewegungsrichtung 19 bewegt wird und der daran angebrachte Fördersteg 15a, 15b dieser Bewegung folgt, wird das hintergriffene Rad 23, 25 und somit das gesamte Fahrzeug 5 entlang der Bewegungsrichtung 19 bewegt.

Das Rad 23, 25 kann dabei entlang eines Rollweges 39 (siehe auch Figur 4) von dem Zugangsbereich 9 in die Kabine 3 oder umgekehrt bewegt werden, wobei die Räder 23, 25 des Fahrzeugs 5 direkt auf dem Boden 21 des Zugangsbereichs 9 beziehungsweise der Aufzugkabine 3 rollen und auf diesem lasten können. Dies kann einen gravierenden Vorteil dahingehend mit sich bringen, dass ein Gewicht des Fahrzeugs 5 über dessen Räder 23, 25 vorzugsweise ausschließlich auf dem hierfür strukturell stabil genug ausgebildeten Boden 21 des Zugangsbereichs 9 beziehungsweise der Kabine 3 lasten kann, ohne dass durch dieses Gewicht die Etagen-Fördereinrichtung 7 oder die Kabinen-Fördereinrichtung 11 substanziell belastet würden. Diese beiden Fördereinrichtungen 7, 11 brauchen somit lediglich die zum horizontalen Bewegen des Fahrzeugs 5 nötigen Kräfte zu tragen, nicht jedoch einer vertikal wirkenden Gewichtslast des Fahrzeugs 5 standzuhalten. Dementsprechend können die Fördereinrichtungen 7, 11 strukturell verhältnismäßig einfach und somit leicht, platzsparend und/oder kostengünstig ausgebildet werden.

Die Etagen-Fördereinrichtung 7 und die Kabinen-Fördereinrichtung 11 können zwar als voneinander getrennte Einheiten vorgesehen sein und die Kabinen-Fördereinrichtung 11 kann somit räumlich getrennt von der Etagen-Fördereinrichtung 7 zusammen mit der Aufzugkabine 3 vertikal innerhalb des Gebäudes verfahren werden. Im Rahmen der Beladungsvorrichtung 1 wirken die Etagen-Fördereinrichtung 7 und die Kabinen-Fördereinrichtung 11 jedoch derart zusammen, dass sie gemeinsam ein Fahrzeug 5 von einer Position, in der das Fahrzeug 5 vollständig in dem Zugangsbereich 9 und damit außerhalb der Kabine 3 steht, hin zu einer Position, in der das Fahrzeug 5 vollständig in der Kabine 3 aufgenommen ist, bewegen können.

Hierzu sind die Etagen-Fördereinrichtung 7 und die Kabinen-Fördereinrichtung 11 derart fluchtend und eng benachbart zueinander angeordnet, dass ein von der Etagen-Fördereinrichtung 7 in Bewegungsrichtung 19 hin zu der Kabine 3 und somit hin zu der Kabinen-Fördereinrichtung 11 bewegtes Fahrzeug 5 zumindest derart weit in die Aufzugkabine 3 bewegt wird, dass es dort von der Kabinen-Fördereinrichtung 11 angenommen und weiterbewegt und letztendlich vollständig in die Aufzugkabine 3 gefördert werden kann.

Hierzu sind die Etagen-Fördereinrichtung 7 innerhalb des Zugangsbereichs 9 und die Kabinen-Fördereinrichtung 11 innerhalb der Aufzugkabine 3 derart angeordnet, dass die jeweils zueinander gerichteten Enden ihrer Fördermittel 13a, 13b ausreichend eng voneinander beabstandet sind, dass ein von beispielsweise der Etagen-Fördereinrichtung 7 hin zu der Aufzugkabine 3 gefördertes Fahrzeug 5 von einem beispielsweise an einem Hinterrad 25 des Fahrzeugs 5 angreifenden Fördersteg 15b der Etagen-Fördereinrichtung 7 derart weit in die Aufzugkabine 3 geschoben werden kann, dass dessen Vorderrad 23 bereits von einem Fördersteg 15a der dortigen Kabinen-Fördereinrichtung 11 hintergriffen werden kann und somit die Kabinen-Fördereinrichtung 11 das Fahrzeug 5 dann vollständig in die Aufzugkabine 3 ziehen kann. Ein Abstand zwischen den zueinander gerichteten Enden der Fördermittel 13a, 13b der Etagen-Fördereinrichtung 7 und der Kabinen-Fördereinrichtung 11 kann beispielsweise kleiner als 2m, vorzugsweise kleiner als 1m sein.

Ferner sollten die Etagen-Fördereinrichtung 7 und die Kabinen-Fördereinrichtung 11 zumindest derart ausreichend miteinander fluchtend angeordnet sein, dass sich Rollwege 39, entlang derer Räder 23, 25 des Fahrzeugs 5 von der Etagen-Fördereinrichtung 7 entlang des Bodens 21 des Zugangsbereichs 9 einerseits und von der Kabinen-Fördereinrichtung 11 entlang des Bodens 21 der Aufzugkabine 3 andererseits bewegt werden, quer zu der Bewegungsrichtung 19 zumindest teilweise überlappen, so dass zumindest eines der entlang den Rollwegen 39 rollenden Räder 23, 25 von Förderstegen 15a, 15b der jeweiligen Fördereinrichtung 7, 11 hintergriffen werden kann. Beispielsweise sollte ein seitlicher Versatz der miteinander fluchtend ausgerichteten Etagen-Fördereinrichtung 7 relativ zu der Kabinen-Fördereinrichtung 11 signifikant kleiner als eine Breite eines Fahrzeugreifens sein und somit weniger als 20cm, vorzugsweise weniger als 10cm und stärker bevorzugt weniger als 5cm betragen.

In einer speziellen Ausgestaltung der Beladungsvorrichtung 1 kann vorgesehen sein, die Förderstege 15a, 15b der Etagen-Fördereinrichtung 7 und/oder der Kabinen-Fördereinrichtung 11 temporär in dem jeweils angrenzenden Boden 21 versenken zu können. Auf diese Weise kann vermieden werden, dass diese Förderstege 15a, 15b in Zeiträumen, in denen kein Fahrzeug 5 verladen werden soll, störend in die Aufzugkabine 3 oder den Zugangsbereich 9 hineinragen. Hierzu kann beispielsweise vorgesehen sein, einen Fördersteg 15a, 15b jeweils über ein Scharnier an dem zugehörigen Fördermittel 13a, 13b zu befestigen, so dass der Fördersteg 15a, 15b beispielsweise in einer Richtung quer zu der Bewegungsrichtung 19 umgeklappt und in hierfür vorgesehenen Öffnungen innerhalb des Bodens 21 versenkt werden kann. Besonders bevorzugt sind die Öffnungen innerhalb des Bodens 21 in Relation zu den Umlenkrollen 27 angeordnet, so dass die Förderstege 15a, 15b durch die Umlenkrollen 27 in die Öffnungen geschwenkt werden.

Wie in den Figuren 3 und 4 gut zu erkennen, sind seitlich neben den Rollwegen 39, entlang derer die Räder 23, 25 des Fahrzeugs 5 rollen sollen, Leiteinrichtungen 31 vorgesehen. Diese Leiteinrichtungen können mithilfe von nach oben abragenden und jeweils parallel zu dem dortigen Rollweg 39 verlaufenden Schienen ausgebildet sein. Die Schienen der Leiteinrichtungen 31 können beispielsweise wenige Zentimeter über den Boden 21 nach oben abragen und eine ausreichende Stabilität aufweisen, um mit ihrer Hilfe das über den Rollweg 39 rollende Rad 23, 25 seitlich führen zu können. Auf diese Weise kann insbesondere bei einer automatisierten Beförderung des Fahrzeugs 5 vermieden werden, dass dessen Räder 23, 25 gewünschte Rollwege 39 verlassen, so dass letztendlich Kollisionen zwischen dem Fahrzeug 5 und beispielsweise Komponenten der Aufzuganlage 100 vermieden werden können.

Die Leiteinrichtungen 31 können an ihren Enden jeweils trichterartige Aufweitungen 37 aufweisen, die beispielsweise ein Einfahren eines Fahrzeugs 5 in einen Rollweg 39 vereinfachen können, indem die Räder 23, 25 gezielt hin auf den Rollweg 39 zentriert geführt werden. Gegebenenfalls können auch die Schienen einer solchen Leiteinrichtung 31 temporär in einem der Böden 21 versenkbar ausgestaltet sein.

Um einen Betrieb der Etagen-Fördereinrichtung 7 und der Kabinen-Fördereinrichtung 11 während des Verladens eines Fahrzeugs 5 synchronisieren zu können, kann ergänzend eine Synchronisierungseinrichtung 41 vorgesehen sein. Diese Synchronisierungseinrichtung 41 kann beispielsweise derart ausgestaltet sein, dass eine aktuelle Positionierung von Fördermitteln 13a, 13b und daran befindlichen Förderstegen 15a, 15b der jeweiligen Fördereinrichtung 7, 11 erkannt werden kann und/oder derart beeinflusst beziehungsweise vorgegeben werden kann, dass das Fahrzeug 5 möglichst lediglich mit einer kurzen Unterbrechung oder ohne eine solche Unterbrechung von der Etagen-Fördereinrichtung 7 an die Kabinen-Fördereinrichtung 11 beziehungsweise umgekehrt übergeben werden kann. Wie in Figur 1 veranschaulicht, kann eine Synchronisierung dabei dahingehend erfolgen, dass die beiden Fördereinrichtungen 7, 11 in ihrem Betrieb so aufeinander abgestimmt sind, dass ein Fördersteg 15b der Etagen-Fördereinrichtung 7 das Hinterrad 25 des Fahrzeugs 5 hin zu der Kabine 3 schiebt und bereits noch in diesem Zustand sich ein Fördersteg 15a der Kabinen-Fördereinrichtung 11 hinter das Vorderrad 23 des Fahrzeugs 5 setzt, um auf diese Weise möglichst unterbrechungsarm das Fahrzeug 5 weiter in die Aufzugkabine 3 weiter bewegen zu können, wenn die Etagen-Fördereinrichtung 7 das Hinterrad 25 des Fahrzeugs 5 nicht mehr weiter hin zur Aufzugkabine 3 schieben kann.

Durch einen derart synchronisierten Betrieb können Verladevorgänge beschleunigt und somit Wartezeiten verringert werden. Außerdem können mechanische Belastungen auf das beförderte Fahrzeug 5 sowie auf die Fördereinrichtungen 7, 11 verringert werden.

In der Aufzugkabine 3 und/oder in dem Zugangsbereich 9 (nicht dargestellt) kann ferner eine Absaugvorrichtung 43 zum Absaugen von Abgasen des Fahrzeugs 5 vorgesehen sein. Die Absaugvorrichtung 43 kann hierzu beispielsweise über eine Art Ventilationssystem verfügen, welches über ein Rohr und dessen Ansaugöffnung 45 die Abgase des Fahrzeugs 5 einsaugen und beispielsweise aus dem Gebäude heraus leiten kann.

Die Beladungsvorrichtung 1 kann dabei vorzugsweise geeignet ausgestaltet sein, um das Fahrzeug 5 automatisiert an eine Position zu bewegen, an der ein Auspuff des Fahrzeugs 5 in möglichst geringem Abstand benachbart zu der Ansaugöffnung 45 der Absaugvorrichtung 43 angeordnet ist, um die Abgase möglichst effizient absaugen zu können. Gegebenenfalls können hierbei Vorkehrungen vorgesehen sein, mithilfe derer erkannt werden kann, wo an einem zu verladenden Fahrzeug 5 dessen Auspuff endet, um das Fahrzeug 5 dann mithilfe der Fördereinrichtungen 7, 11 geeignet relativ zu der Absaugvorrichtung 43 positionieren zu können.

In der Beladungsvorrichtung 1 kann ferner eine Erkennungseinrichtung 47 vorgesehen sein, um Merkmale, anhand derer ein Fahrzeug eindeutig identifiziert werden kann, erkennen zu können. Beispielsweise kann die Erkennungsvorrichtung 47 in Form einer Kamera ausgestaltet sein, welche ein Nummernschild des Fahrzeugs 5 aufnehmen kann, um gegebenenfalls durch nachfolgende Bildverarbeitung auf die Identität des Fahrzeugs schließen zu können. Anhand einer derart erkannten Identität des Fahrzeugs 5 kann beispielsweise ein Verladevorgang fahrzeugspezifisch angepasst werden und/oder das Fahrzeug 5 mithilfe der Aufzuganlage 100 automatisch zu einem gewünschten Stockwerk befördert werden.

Die hierin vorgeschlagene Beladungsvorrichtung 1 kann wesentlich kostengünstiger als beispielsweise Systeme, welche mit Transportpaletten oder lasttragenden Förderbändern arbeiten, sein. Ein Fehlen von Transportpaletten kann außerdem eine Verfügbarkeit der Aufzuganlage 100 erhöhen, da diese Transportpaletten gegebenenfalls nicht zuerst an einem Lagerort geholt werden brauchen. Eine mit der Beladungsvorrichtung 1 ausgestattete Aufzuganlage 100 kann somit schneller arbeiten, wodurch unter anderem Wartezeiten verkürzt werden können. Ferner kann die Beladungsvorrichtung 1 im Vergleich zu herkömmlichen Beladungsvorrichtungen, welche sich Transportpaletten oder lasttragender Förderbänder bedienen, ein wesentlich geringeres Eigengewicht aufweisen. Hierdurch können auch Komponenten der Aufzuganlage 100 wie zum Beispiel deren Tragmittel 102, Führungen einer Aufzugantriebseinheit und/oder eine lasttragende Struktur der Aufzugkabine 3 weniger belastet werden, so dass diese Komponenten leichter, kostengünstiger und/oder weniger robust ausgelegt werden können.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei daraufhingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Beladungsvorrichtung (1) zum Beladen von Fahrzeugen (5) in eine Aufzugkabine (3), wobei die Beladungsvorrichtung (1) aufweist:
wenigstens eine Etagen-Fördereinrichtung (7), welche außerhalb der Aufzugkabine (3) in einem Zugangsbereich (9) zu der Aufzugkabine (3) angeordnet ist; und
eine Kabinen-Fördereinrichtung (11), welche innerhalb der Aufzugkabine (3) angeordnet ist;
wobei die Etagen-Fördereinrichtung (7) und die Kabinen-Fördereinrichtung (11) jeweils aufweisen:
ein Fördermittel (13a, 13b), welches von einem Antrieb (17a, 17b) anzutreiben ist; und
wenigstens einen Fördersteg (15a, 15b), welcher an dem Fördermittel (13a, 13b) angebracht ist;
wobei die Etagen-Fördereinrichtung (7) und die Kabinen-Fördereinrichtung (11) jeweils dazu eingerichtet sind, mittels der von dem Antrieb (17a, 17b) angetriebenen Fördermittel (13a, 13b) den wenigstens einen Fördersteg (15a, 15b) in einer Bewegungsrichtung (19) parallel zu einem Boden (21) des Zugangsbereichs (9) bzw. der Aufzugkabine (3) derart zu bewegen, dass der Fördersteg (15a, 15b) ein Rad (23, 25) eines Fahrzeugs (5) hintergreifen und das Fahrzeug (5) auf dem Boden (21) entlang eines Rollweges (39) rollend in der Bewegungsrichtung (19) fortbewegen kann;
wobei die Etagen-Fördereinrichtung (7) und die Kabinen-Fördereinrichtung (11) derart miteinander fluchtend und eng benachbart zueinander angeordnet sind, dass ein von der Etagen-Fördereinrichtung (7) hin zu der Kabinen-Fördereinrichtung (11) bewegtes Fahrzeug (5) zumindest derart weit in die Aufzugkabine (3) bewegt wird, dass es von der Kabinen-Fördereinrichtung (11) vollständig in die Aufzugkabine (3) gefördert werden kann.

2. Beladungsvorrichtung nach Anspruch 1, wobei die Etagen-Fördereinrichtung (7) und die Kabinen-Fördereinrichtung (11) jeweils dazu eingerichtet sind, mittels der von dem Antrieb (17a, 17b) angetriebenen Fördermittel (13a, 13b) den wenigstens einen Fördersteg (15a, 15b) in zwei Bewegungsrichtungen (19) parallel und antiparallel zu einem Boden (21) des Zugangsbereichs (9) bzw. der Aufzugkabine (3) derart zu bewegen, dass der Fördersteg (15a, 15b) ein Rad (23, 25) des Fahrzeugs (5) hintergreifen und das Fahrzeug (5) auf dem Boden (21) entlang des Rollweges (39) rollend in der Bewegungsrichtung (19) sowie entgegen der Bewegungsrichtung (19) fortbewegen kann.

3. Beladungsvorrichtung nach Anspruch 1 oder 2, wobei wenigstens ein Fördersteg (15a, 15b) zumindest einer der Fördereinrichtungen (7, 11) temporär im Boden versenkbar ist.

4. Beladungsvorrichtung nach einem der vorangehenden Ansprüche, wobei zumindest eine der Etagen-Fördereinrichtung (7) und der Kabinen-Fördereinrichtung (11) eine seitliche Leiteinrichtung (31) aufweist, um Räder (23, 25) eines von der jeweiligen Fördereinrichtung (7, 11) entlang des Rollweges (39) bewegten Fahrzeugs (5) seitlich zu führen.

5. Beladungsvorrichtung nach Anspruch 4, wobei die Leiteinrichtung (31) als über einen jeweiligen Boden (21) des Zugangsbereichs (9) bzw. der Aufzugkabine (3) nach oben abragende und parallel zu dem Rollweg (39) verlaufende Schiene ausgebildet ist.

6. Beladungsvorrichtung nach Anspruch 4 oder 5, wobei zumindest eine der Etagen-Fördereinrichtung (7) und der Kabinen-Fördereinrichtung (11) dazu eingerichtet ist, die Leiteinrichtung (31) temporär im Boden (21) zu versenken.

7. Beladungsvorrichtung nach einem der vorangehenden Ansprüche, ferner aufweisend eine Synchronisierungseinrichtung (41), um die Etagen-Fördereinrichtung (7) und die Kabinen-Fördereinrichtung (11) synchronisiert miteinander zu betreiben.

8. Beladungsvorrichtung nach einem der vorangehenden Ansprüche, ferner aufweisend eine Kupplung, mittels der die Etagen-Fördereinrichtung (7) und die Kabinen-Fördereinrichtung (11) bei benachbarter Anordnung mechanisch koppelbar sind, wodurch beide Fördereinrichtungen (7, 11) mittels desselben Antriebes (17a) antreibbar sind.

9. Beladungsvorrichtung nach einem der vorangehenden Ansprüche, ferner aufweisend eine Absaugvorrichtung (45) zum Absaugen von Abgasen des Fahrzeugs (5).

10. Beladungsvorrichtung nach Anspruch 9, wobei die Beladungsvorrichtung (1) dazu ausgelegt ist, das Fahrzeug (5) automatisiert an eine Position zu bewegen, an der ein Auspuff des (5) Fahrzeugs benachbart zu einer Ansaugöffnung (47) der Absaugvorrichtung (45) angeordnet ist.

11. Beladungsvorrichtung nach einem der vorangehenden Ansprüche, wobei ein Boden (21) der Aufzugkabine (3) mitsamt der Kabinen-Fördereinrichtung (11) und einem darauf stehenden Fahrzeug (5) in einer horizontalen Ebene drehbar ist.

12. Beladungsvorrichtung nach einem der vorangehenden Ansprüche, ferner aufweisend eine Erkennungseinrichtung (47) zum Erkennen von ein Fahrzeug (5) eindeutig kennzeichnenden Merkmalen.

13. Beladungsvorrichtung nach einem der vorangehenden Ansprüche, wobei die Fördermittel (13a, 13b) umlaufende Endlosfördermittel sind.

14. Beladungsvorrichtung nach einem der vorangehenden Ansprüche, wobei die Fördermittel (13a, 13b) mit zumindest einem von Ketten, Riemen, Bändern und Seilen ausgebildet sind.

15. Aufzuganlage (100), aufweisend:
eine vertikal verfahrbare Aufzugkabine (3);
wenigstens einen Zugangsbereich (9);
eine in der Aufzugkabine (3) und dem Zugangsbereich (9) angeordnete Beladungsvorrichtung (1) gemäß einem der vorangehenden Ansprüche.
